# EUROPÄISCHE PATENTSCHRIFT

(11) **EP 1 167 653 B1**
(45) Veröffentlichungstag und Bekanntmachung des Hinweises auf die Patenterteilung: **08.09.2004**
(21) Anmeldenummer: 00113843.7
(22) Anmeldetag: 30.06.2000
(51) Int. Cl.: E04F 15/04

(54) **Verfahren zum Verlegen von Bodenpaneelen**
Method for laying floor panels
Procédé de pose de panneaux de sol

(43) Veröffentlichungstag der Anmeldung: 02.01.2002
(73) Patentinhaber: KRONOTEC AG, 6006 Luzern (CH)
(72) Erfinder:
(74) Vertreter: Rehmann, Thorsten, Dipl.-Ing.

(56) Entgegenhaltungen:
- DE-U- 20 002 413

## Beschreibung

Die Erfindung betrifft ein Verfahren zum Verlegen und mechanischem Verbinden von Bodenpaneelen, die an einer Längs- und einer Querseite mit einer Feder und an der gegenüberliegenden Längs- und Querseite mit einer zu der Feder korrespondierenden Nut versehen sind, wobei Feder und Nut so ausgestaltet sind, dass ineinandergesteckte Paneele in horizontaler Richtung verrasten.

In der US-A-5,860,267 und der US-A-6,023,907 sind eine Reihe von Verlegeverfahren beschrieben. Bei den bekannten Verfahren liegen die Paneele in einer ersten Reihe und mindestens ein Paneel liegt in der zweiten Reihe und ist mit der Längsseite mit Paneelen der ersten Reihe verbunden. Ein neues Paneel wird teilweise an seiner Querseite mit dem Paneel in der zweiten Reihe verbunden. Dabei liegt das neue Paneel plan auf dem Boden auf. Anschließend werden das Paneel aus der zweiten Reihe und das neue Paneel zusammen angehoben und gegenüber der ersten Reihe abgewinkelt. Das neue Paneel wird dann relativ zu dem Paneel der zweiten Reihe verschoben, bis es mit seiner Längsseite in Paneele der ersten Reihe einrastet.

Anschließend werden das zweite und das neue Paneel wieder herabgeschwenkt, so dass es dann mit der zweiten und der ersten Reihe verriegelt verbunden ist. Gemäß einem weiteren beschriebenen Verfahren wird das neue Paneel zunächst horizontal in Richtung der ersten Reihe geschoben, bis die Paneele an den Längskanten einrasten und dann relativ zur ersten Reihe in Richtung der Querseite des Paneels in der zweiten Reihe geschoben, bis die Paneele einrasten.

Das zuerst beschriebene Verfahren ist recht kompliziert auszuführen, weil die den Bodenbelag verlegende Person mit der einen Hand die Paneele hochschwenken und mit der anderen das neue Paneel in der abgewinkelten Stellung einschieben muss. Verkantet sie dabei das neue Paneel, besteht die Gefahr, dass die Feder ab- oder die Nut ausbricht. Paneele haben eine Länge von bis zu 2,50 m. Es wirkt also ein großer Hebelarm auf die Feder-Nut-Verbindung. Allein das Eigengewicht eines Paneels kann dazu führen, dass die Feder-Nut-Verbindung beschädigt wird, wenn die Paneele vom Boden angehoben werden. Deshalb kann ein derartiges Verlegen im Grunde genommen nur von zwei Personen durchgeführt werden.

Damit ein neues Paneel zunächst mit seiner Längsseite mit der vorderen Paneelreihe verbunden werden kann und dann in Längsrichtung auf das Paneel der zweiten Reihe verschoben werden kann, ist das Feder-Nut-Profil nach der US-A-6,023,907 an der Verbindungsstelle mit einem Spiel Δ versehen. Ein in der Verbindungsstelle vorgesehenes Spiel hat aber den Nachteil, dass die Paneele nicht nur in Richtung der Verbindungsstelle, sondern auch quer dazu verschiebbar sind. Die Anschlussfuge benachbarter Paneele ist also nicht dicht und es kann Feuchtigkeit eindringen. Insbesondere bei Laminat-Paneelen aus MDF oder HDF besteht dann die Gefahr, dass der Kern durch die eindringende Feuchtigkeit quillt und der Boden zerstört wird. Um diese Gefahr auszuschließen, wird in den vorgenannten Druckschriften vorgeschlagen, zwischen die Verbindungsstelle eine Dichtungsmasse, beispielsweise Silikon oder ein Gummiband einzulegen. Eine solche Maßnahme verkompliziert natürlich das Verlegen. Um die Verbindungsstellen wirklich dicht zu halten, erfordert es außerdem eine exakte Arbeitsweise, die gerade im Heimwerkerbereich, der mit derartigen "Klick-Profilen" angesprochen wird, nicht zu erwarten ist.

Aus diesem Grund werden "Klick-Profile", also Paneele, die so ausgestaltet sind, dass zwei über eine Feder-Nut-Verbindung miteinander gekoppelte Paneele an der Verbindungsstelle miteinander verrastet oder verriegelt sind, so ausgebildet, dass in der Verriegelungsstelle kein Spiel, sondern im Gegenteil eine Vorspannung herrscht, die sicherstellt, dass die Paneele an ihrer Verbindungsfuge, insbesondere an der Deckseite dicht aneinander liegen. Zwei an ihren Längsseiten miteinander unter Vorspannung verbundene Paneele, die eine Länge von mehreren Metern haben, können aufgrund der Reibung in der Verbindungsstelle nur unter hohem Kraftaufwand zueinander relativ verschoben werden. Um das neu eingesetzte Paneel mit der Querseite des bereits in der zweiten Reihe liegenden Paneels zu verbinden, muss die verlegende Person in aller Regel Gewalt anwenden, indem das neue Paneel mit Hammerschlägen in die gewünschte Richtung getrieben wird. Die Paneele haben eine Stärke von wenigen Millimetern. Ein unachtsamer Hammerschlag kann nicht nur die durch das Profil empfindliche Querseite des neues Paneels zerstören, sondern auch zu einer Beschädigung der oberen Verbindungskante führen, die möglicherweise nicht erkennbar ist. Können die Paneele durch eine solche Beschädigung an der Trennfuge nicht mehr dicht verlegt werden, kann hier später Feuchtigkeit eindringen, was zu der bereits beschriebenen Zerstörung des Fussbodens führen kann.

Von dieser Problemstellung ausgehend soll ein Verlegeverfahren geschaffen werden, das es auch ungeübten Personen auf einfache und rasche Weise gestattet, mechanisch verriegelbare Paneele ("Klick-Profile") zu verlegen, bei denen nach dem Verrasten konstruktiv in der Verbindungsstelle eine Vorspannung herrscht.

Zur Problemlösung zeichnet sich das eingangs beschriebene Verfahren durch folgende Schritte aus:
a) zunächst werden eine Mehrzahl von Paneelen an ihren Querseiten zum Auslegen einer ersten Reihe auf dem Boden miteinander verbunden und verrastet,
b) anschließend wird ein erstes Paneel mit einem oder zwei Paneelen der ersten Reihe über die Feder-Nut-Verbindung an der Längsseite am Anfang einer zweiten Reihe verbunden und verrastet, anschließend
c) wird die Feder eines neuen Paneels in die Nut an der Querseite des ersten Paneels der zweiten Reihe von der Längsseite aus eingeführt und das neue Paneel in Richtung der ersten Reihe verschoben, bis es mit einem oder zwei Paneelen der ersten Reihe verrastet.

Die Paneele können auch so verlegt werden, dass ein neues Paneel in einer zweiten Reihe nicht mit der Feder in die Nut eines bereits verlegten Paneels eingeführt sondern mit seiner Nut auf die Feder eines bereits verlegten Paneels aufgeschoben wird.

Mit Hilfe des erfindungsgemäßen Verfahrens erfolgt eine Relativverschiebung ineinandergesteckter Profile nur über eine kurze Strecke, bzw. die an der Reibung beteiligte Fläche steigt mit dem Fortschritt des "Einfädelns" von Feder und Nut linear an. Die zur Überwindung der steigenden Reibung notwendige Kraft kann von Hand und ohne Zuhilfenahme von Werkzeug aufgebracht werden, so dass die Gefahr beschädigter Kanten nachhaltig beseitigt ist.

Mit Hilfe einer Zeichnung soll das erfindungsgemäße Verfahren nachfolgend kurz beschrieben werden. Es zeigt:
- Figur 1: -- die schematische Darstellung zweier miteinander verbundener Paneele im Querschnitt;
- Figur 2: -- die Draufsicht auf einen bereits teilweise verlegten Bodenbelag.

Die Paneele P sind an ihren Längsseiten 1 und an ihren Querseiten 2 jeweils gegenüberliegend mit einer Feder 3 und einer Nut 4 versehen. An der Unterseite der Feder 3 sind hier nicht näher bezeichnete Vorsprünge vorgesehen, die in entsprechende hier ebenfalls nicht näher bezeichnete Ausnehmungen an der Unterlippe der Nut 4 eingreifen können. Über die in die Nut 4 eingeschobene Feder 3 können die Paneele P miteinander verriegelt werden. Die konstruktive Ausgestaltung der Paneele soll nicht weiter erläutert werden. Diesbezüglich wird auf die deutsche Patentschrift Nr. 198 21 200 verwiesen.

Zum Verlegen des Bodenbelages wird zunächst von Wand zu Wand eines Raumes eine erste Reihe I aus Paneelen P₁₁, P₁₂, P₁₃... P₁ₙ gebildet, indem diese Paneele P₁₁... P₁ₙ mit ihren Querseiten 2 verbunden werden. In einer nächsten Reihe II wird ein erstes Paneel P₂₁ mit seiner Längsseite mit dem ersten Paneel P₁₁ der zuvor ausgelegten ersten Reihe I verbunden. Ein in Reihe II neu zu verlegendes Paneel P₂₂ wird mit seiner Feder 3 von der Längsseite 1 aus in die Nut 4 des Paneels P₂₁ eingesetzt und in Richtung der ersten Reihe I verschoben, wobei die Feder 3 in der Nut 4 gleitet, bis das Paneel P₂₂ mit seiner Längsseite in die Paneele P₁₁ und P₁₂ einrastet. Mit dem Verschieben des Paneels P₂₂ taucht dessen Feder 3 über einen längeren Bereich in die Nut des Paneels P₂₁ ein, bis beide Paneele P₂₁, P₂₂ entlang ihrer Querseite 2 vollständig miteinander verbunden sind. Das Verlegen nach diesem Verfahren ist auch so möglich, dass das Paneel P₂₂ mit seiner Nut 4 auf die Feder 3 des Paneels P₂₁ aufgesetzt wird.

## Patentansprüche

1. Verfahren zum Verlegen und mechanischem Verbinden von Bodenpaneelen P, die an einer Längs- und einer Querseite (1,2) mit einer Feder (3) und an der gegenüberligenden Längs- und Querseite (1,2) mit einer zu der Feder (3) korrespondierenden Nut (4) versehen sind, wobei Feder (3) und Nut (4) so ausgestaltet sind, dass ineinandergesteckte Paneele (P) in horizontaler Richtung verrasten, mit folgenden Schritten:
a) Verbinden und Verrasten einer Mehrzahl von Paneelen (P₁₁ ..., P₁ₙ) an ihren Querseiten (2) zum Auslegen einer ersten Reihe (I) auf dem Boden eines Raumes,
b) Verbinden und Verrasten eines ersten Paneels (P₂₁) mit einem oder zwei Paneelen (P₁₁, P₁₂) der ersten Reihe (I) über die Feder-Nut-Verbindung an der Längsseite (1) zum Beginn einer zweiten Reihe (II),
c) Einschieben der Feder (3) eines zweiten Paneels (P₂₂) in die Nut (4) an der Querseite des ersten Paneels (P₂₁) der zweiten Reihe (II) von der Längsseite aus in Richtung der Paneele (P₁₁..., P₁ₙ) der ersten Reihe (I) und
d) Verrasten des zweiten Paneels (P₂₂) mit einem oder zwei Paneelen der ersten Reihe (I).

2. Verfahren zum Verlegen und mechanischem Verbinden von Bodenpaneelen (P), die an einer Längs- und einer Querseite (1,2) mit einer Feder (3) und an der gegenüberligenden Längs- und Querseite (1,2) mit einer zu der Feder (3) korrespondierenden Nut (4) versehen sind, wobei Feder (3) und Nut (4) so ausgestaltet sind, dass ineinandergesteckte Paneele (P) in horizontaler Richtung verrasten, mit folgenden Schritten:
a) Verbinden und Verrasten einer Mehrzahl von Paneelen (P₁₁..., P₁ₙ) an ihren Querseiten (2) zum Auslegen einer ersten Reihe (I) auf dem Boden eines Raumes,
b) Verbinden und Verrasten eines ersten Paneels (P₂₁) mit einem oder zwei Paneelen (P₁₁), (P₁₂) der ersten Reihe (I) über die Feder-Nut-Verbindung an der Längsseite (1) zum Beginn einer zweiten Reihe (II),
c) Aufschieben der Nut (4) eines zweiten Paneels auf die Feder (3) an der Querseite des ersten Paneels (P₂₁) der zweiten Reihe (II) von der Längsseite aus in Richtung der Paneele (P₁₁..., P₁ₙ) der ersten Reihe (I) und
d) Verrasten des zweiten Paneels (P₂₂) mit einem oder zwei Paneelen der ersten Reihe (I).

## Claims

1. Method of laying and mechanically connecting floor panels (P) which are provided with a tongue (3) on one longitudinal side and one transverse side (1, 2) and with a groove (4), which corresponds to the tongue (3), on the opposite longitudinal side and transverse side (1, 2), the tongue (3) and groove (4) being configured such that panels (P) which are plugged one inside the other latch in the horizontal direction, the method having the following steps:
a) connecting and latching a plurality of panels (P₁₁...,P₁ₙ) on their transverse sides (2) for the purpose of setting down a first row (I) on the floor of a room,
b) connecting and latching a first panel (P₂₁) to one or two panels (P₁₁,P₁₂) of the first row (I) via the tongue/groove connection on the longitudinal side (1) at the beginning of a second row (2),
c) pushing the tongue (3) of a second panel (P₂₂) into the groove (4) on the transverse side of the first panel (P₂₁) of the second row (II) from the longitudinal side in the direction of the panels (P₁₁...,P₁ₙ) of the first row (I), and
d) latching the second panel (P₂₂) to one or two panels of the first row (I).

2. Method of laying and mechanically connecting floor panels (P) which are provided with a tongue (3) on one longitudinal side and one transverse side (1, 2) and with a groove (4), which corresponds to the tongue (3), on the opposite longitudinal side and transverse side (1, 2), the tongue (3) and groove (4) being configured such that panels (P) which are plugged one inside the other latch in the horizontal direction, the method having the following steps:
a) connecting and latching a plurality of panels (P₁₁...,P₁ₙ) on their transverse sides (2) for the purpose of setting down a first row (I) on the floor of a room,
b) connecting and latching a first panel (P₂₁) to one or two panels (P₁₁), (P₁₂) of the first row (I) via the tongue/groove connection on the longitudinal side (1) at the beginning of a second row (2),
c) pushing the groove (4) of a second panel onto the tongue (3) on the transverse side of the first panel (P₂₁) of the second row (II) from the longitudinal side in the direction of the panels (P₁₁...,P₁ₙ) of the first row (I), and
d) latching the second panel (P₂₂) to one or two panels of the first row (I).

## Revendications

1. Procédé pour poser et relier mécaniquement des panneaux de sol P, qui sont munis d'un tenon (3) sur un côté longitudinal et un côté transversal (1, 2), et d'une rainure (4) correspondant au tenon (3) sur le côté longitudinal et le côté transversal opposé (1, 2), tandis que tenon (3) et rainure (4) sont agencés de façon que des panneaux (P) inter-engagés s'enclenchent en direction horizontale, le procédé comprenant les étapes suivantes :
a) Relier et enclencher plusieurs panneaux (P₁₁..., P₁ₙ) sur leurs côtés transversaux (2) pour poser une première rangée (I) sur le sol d'une pièce,
b) Relier et enclencher un premier panneau (P₂₁) avec un ou deux panneaux (P₁₁, P₁₂) de la première rangée (I) par l'intermédiaire de la liaison à tenon et rainure, sur le côté longitudinal (1) au début d'une deuxième rangée (II),
c) Enfoncer le tenon (3) d'un deuxième panneau (P₂₂) dans la rainure (4) sur le côté transversal du premier panneau (P₂₁) de la deuxième rangée (II) à partir du côté longitudinal en direction des panneaux (P₁₁..., P₁ₙ) de la première rangée (I), et
d) Enclencher le deuxième panneau (P₂₂) avec un ou deux panneaux de la première rangée (I).

2. Procédé pour poser et relier mécaniquement des panneaux de sol P, qui sont munis d'un tenon (3) sur un côté longitudinal et un côté transversal (1, 2), et d'une rainure (4) correspondant au tenon (3) sur le côté longitudinal et le côté transversal opposé (1, 2), tandis que tenon (3) et rainure (4) sont agencés de façon que des panneaux (P) inter-engagés s'enclenchent en direction horizontale, le procédé comprenant les étapes suivantes :
a) Relier et enclencher plusieurs panneaux (P₁₁..., P₁ₙ) sur leurs côtés transversaux (2) pour poser une première rangée (I) sur le sol d'une pièce,
b) Relier et enclencher un premier panneau (P₂₁) avec un ou deux panneaux (P₁₁), (P₁₂) de la première rangée (I) par l'intermédiaire de la liaison à tenon et rainure, sur le côté longitudinal (1) au début d'une deuxième rangée (II),
c) Enfoncer la rainure (4) d'un deuxième panneau sur le tenon (3) sur le côté transversal du premier panneau (P₂₁) de la deuxième rangée (II) à partir du côté longitudinal en direction des panneaux (P₁₁..., P₁ₙ) de la première rangée (I), et
d) Enclencher le deuxième panneau (P₂₂) avec un ou deux panneaux de la première rangée (I).
